# EUROPÄISCHE PATENTSCHRIFT

(11) **EP 0 613 513 B1**
(45) Veröffentlichungstag und Bekanntmachung des Hinweises auf die Patenterteilung: **01.05.1996**
(21) Anmeldenummer: 92922796.5
(22) Anmeldetag: 17.10.1992
(51) Int. Cl.: E04B 1/344, E04H 6/12

(54) **FALTBARE MEHRSTÖCKIGE RAUMFACHWERKANORDNUNG**
MULTISTOREY, COLLAPSIBLE THREE-DIMENSIONAL FRAMEWORK
TREILLIS TRIDIMENSIONNNEL PLIABLE A PLUSIEURS ETAGES

(30) Priorität: 18.10.1991 SU 5013463; 12.02.1992 SU 5028640
(43) Veröffentlichungstag der Anmeldung: 07.09.1994
(73) Patentinhaber: WENZEL, Friedrich, Prof. Dr., W-30169 Hannover 1 (DE)
(72) Erfinder: WENZEL, Friedrich, D-3000 Hannover 1 (DE); SOKOLOV, Sergej Alekseevich, Sankt Petersburg (RU); BAGDADI, Shauki Zuhejr, Sankt Petersburg (RU)
(74) Vertreter: Körner, Peter
(86) Internationale Anmeldenummer: DE9200879
(87) Internationale Veröffentlichungsnummer: WO9308341

(56) Entgegenhaltungen:
- EP-A- 0 161 676
- WO-A-86/03246
- WO-A-90/10132
- CH-A- 403 275
- CH-A- 530 324
- DE-A- 2 655 677
- GB-A- 1 446 900
- US-A- 4 015 377
- US-A- 4 869 634

## Beschreibung

Die Erfindung betrifft eine faltbare mehrstöckige Raumfachwerkanordnung gemäß dem Oberbegriff des Patentanspruchs 1.

Eine derartige Raumfachwerkanordnung dient zur zeitweisen Errichtung von Regallagern oder zur Aufstellung technologischer Anlagen, wie z. B. einer mobilen Stapelgarage für Personenkraftfahrzeuge. Die Faltbarkeit ermöglicht den Transport der Raumfachwerkanordnung in einem weitgehend montierten Zustand sowie die schnelle Montage oder Demontage am Nutzungsort.

Im Vergleich mit modularen Raumfachwerken, die aus vorgefertigten Einheiten bestehen, welche durch Schrauben oder Spezialschlösser miteinander verbunden sind, weisen die faltbaren Raumfachwerkanordnungen wesentliche Vorteile auf. Der Transport von modularen Raumfachwerken erfordert eine höhere Anzahl von Transportmitteln und die Montage derartiger Raumfachwerke erfordert einen wesentlich höheren Arbeitsaufwand.

Eine der bisher bekannten Konstruktionen ist die eines faltbaren Baugerüsts, wie es in der SU-PS 894 149 beschrieben ist. Diese Konstruktion stellt ein mehrstöckiges Gerüst dar, das aus Vertikalstäben, Horizontalstäben, Querrahmen mit Rahmenriegeln, Abdecktafeln und Verkleidungstafeln besteht. Die räumliche Steifigkeit des Gerüsts wird durch ein Seilzugsystem gewährleistet, das die einzelnen Elemente miteinander verbindet.

Ein derartiges Gerüst läßt sich schnell und bequem montieren und demontieren, weist aber eine Reihe von Nachteilen auf. Im gefalteten Zustand ergibt das Gerüst ein Paket, dessen Länge die Gerüsthöhe im Arbeitszustand um ein Mehrfaches überschreitet. Folglich ist die Gerüsthöhe begrenzt durch die maximale Länge des Transportmittels. Außerdem gewährleistet das Seilzugsystem nur unzureichend die räumliche Steifigkeit bei den für die Industriebauten charakteristischen Schwingbeanspruchungen durch Windlasten und technologische Lasten.

Eine weitere der bisher bekannten Konstruktionen ist die eines ortsveränderlichen faltbaren mehrstöckigen Gebäudes, dessen Zwischenböden, Faltelemente und Verkleidungen im Transportzustand unterschiedlich orientierte Parallelepipede bilden, wie es die SU-PS 702 135 zeigt. Das Gebäude wird mit Hilfe eines Krans, der es am obersten Stockwerk anhebt, in den Arbeitszustand überführt. Dabei nehmen die Faltelemente eine vertikale Lage ein, in der sie mittels spezieller Arretierungen fixiert werden. Auf diese Art und Weise lassen sich Gebäude mit einer großen Anzahl von Stockwerken und begrenzten horizontalen Abmaßen errichten.

Das bei der bekannten Konstruktion benutzte Schema der Verbindung der Faltelemente mittels eines Gelenkes erlaubt es allerdings nicht, das Gebäude so zu falten, daß es im Transportzustand ein Paket mit geringer Höhe bildet. Außerdem kommt es bei einer größeren Anzahl von Stockwerken zu einer wesentlichen Vergrößerung der Abmaße des zu transportierenden Pakets durch die nach außen abklappbaren Seitenwände des Gebäudes.

Weiterhin ist das dort benutzte Schema nicht geeignet zur Schaffung mehrstöckiger Tragwerkskonstruktionen, die in der Lage sind, die Schwingbeanspruchung durch hinreichend große horizontale und vertikale Lasten zu ertragen, da erstens die Tragwerkskonstruktion des Gebäudes im Arbeitszustand ein Raumfachwerk ohne Streben darstellt, dessen räumliche Steifigkeit wesentlich geringer ist als bei gewöhnlichen Raumfachwerken mit Streben, und zweitens das Spiel in den zahlreichen Gelenken spürbare Schwingungen des Gebäudes hervorruft.

Außerdem ist aus der GB-A-14 46 900 eine Raumfachwerkanordnung bekannt, die geeignet ist, zwischen zwei feste Gebäude als Hängetragwerk eingesetzt zu werden. Die bekannte Raumfachwerkanordnung umfaßt Stockwerkbühnen, die durch angelenkte Vertikalstäbe miteinander verbunden sind. Die einen Enden der Vertikalstäbe sind in Tragarmen gelenkig gelagert, welche von der Bühnenebene ausgehend nach oben und unten vorstehen und die anderen Enden der Vertikalstäbe sind mit Kupplungsvorrichtungen versehen. Diese Kupplungsvorrichtungen liegen im gekuppelten Zustand zwischen zwei benachbarten Bühnenebenen.

Der Erfindung liegt die Aufgabe zugrunde, eine faltbare mehrstöckige Raumfachwerkanordnung zu schaffen, die sich durch eine hohe räumliche Steifigkeit und Tragfähigkeit auch bei Druckbeanspruchung sowohl durch vertikale als auch durch horizontale Lasten auszeichnet und im Transportzustand ein geringes Volumen beansprucht.

Diese Aufgabe wird bei einer faltbaren mehrstöckigen Raumfachwerkanordnung gemäß dem Oberbegriff des Patentanspruchs 1 durch die im Kennzeichen angegebenen Merkmale gelöst.

Die faltbare mehrstöckige Raumfachwerkanordnung besteht aus Stockwerkbühnen, die durch angelenkte Vertikalstäbe miteinander verbunden sind, wobei die Drehgelenke der Vertikalstäbe des oberen Stockwerks über Tragarme oberhalb der Stockwerkbühne und die Drehgelenke der Vertikalstäbe des unteren Stockwerks über Tragarme unterhalb der Stockwerkbühne derart angebracht sind, daß die Drehgelenkachsen zueinander parallel verlaufen, wodurch dann die Kompaktheit des Raumfachwerks im Transportzustand erreicht wird.

Dabei wird der Abstand zwischen den Drehgelenken oberhalb und unterhalb einer Stockwerkbühne so gewählt, daß erstens sich das Raumfachwerk beim Übergang in den Transportzustand falten läßt, zweitens das Raumfachwerk im Transportzustand unterschiedlich orientierte Parallelogramme bildet und drittens sich alle Elemente des Raumfachwerks im Transportzustand in horizontaler Lage befinden.

Zur Gewährleistung einer hohen räumlichen Steifigkeit und Tragfähigkeit der Raumfachwerkanordnung sind Vertikalstäbe an den Stockwerkbühnen derart angelenkt, daß im Arbeitszustand die Vertikalstäbe des oberen Stockwerks mit den Vertikalstäben des unteren Stockwerks gleichachsig sind.

Außerdem sind die Drehgelenke, die die Vertikalstäbe mit den Stockwerkbühnen verbinden, unter Einhaltung eines gewissen Abstandes von den Vertikalstabenden derart an den Vertikalstäben angebracht, daß die Drehgelenkachsen die Vertikalstabachsen schneiden und der Vertikalstab am Anlenkpunkt zur Stockwerkbühne einen zweiarmigen Hebel bildet, an dessen Ende eine Kupplungsvorrichtung zur starren Kupplung zweier jeweils angrenzender Vertikalstabenden angebracht ist.

Wenn das Raumfachwerk im Arbeitszustand in Längsrichtung überwiegend druckbeansprucht ist, dann wird als Kupplungsvorrichtung der Vertikalstabenden zweckmäßigerweise eine Schraubspreizkupplung gewählt, nach deren Anziehen in den Drehgelenken jegliches Spiel verschwindet und eine der äußeren Beanspruchung entgegen wirkende Vorspannung entsteht.

Andernfalls, wenn im Arbeitszustand die Vertikalstäbe überwiegend zugbeansprucht sind, ist die Verwendung eines Schraubspannschlosses erforderlich, welches den äquivalenten Effekt hervorruft.

Außerdem können zur Gewährleistung der räumlichen Steifigkeit in jedem Stockwerk Versteifungen angebracht werden, die erstens diejenigen Vertikalstäbe miteinander verbinden, deren Drehgelenkachsen in einer Ebene liegen, und zweitens die Stockwerkbühnen miteinander verbinden.

Das beschriebene Schema einer faltbaren Raumfachwerkanordnung läßt sich sowohl für Tragwerke mehrstöckiger Hochbauten mit unterschiedlichen horizontalen Grundflächen als auch für horizontale Brückentragwerke anwenden.

Gemäß einer Weiterbildung umfaßt die Raumfachwerkanordnung ein neben einem Raumfachwerkturm oder zwischen zwei Raumfachwerktürmen angeordnetes Aufzughubwerk. Das Aufzughubwerk seinerseits umfaßt eine Fahrplattform, wenigstens ein Gegengewicht, zwei die Fahrplattform jeweils an seinen Schmalseiten und das Gegengewicht bzw. die Gegengewichte tragende Kettenanordnungen, die über obere Kettenräder geführt sind, zwei die Fahrplattform und das Gegengewicht bzw. die Gegengewichte über untere Seilrollen und Seiltrommeln heb- und senkbare Seile sowie eine Windvorrichtung.

Während bei einem konventionellen Aufzughubwerk Drahtseile zur Aufhängung der Fahrplattform und des Gegengewichts benutzt und die Treibscheiben oberhalb des Aufzugschachtes angebracht sind, geht die erfindungsgemäße Ausgestaltung einen anderen Weg. Dadurch wird die Aufstellung des Treibscheibenantriebs im obersten Stockwerk und damit eine Vergrößerung der Gebäudehöhe bei gegebener Anzahl von Stockwerken vermieden. Diese Maßnahme verringert zudem das Kippmoment aus der Windlast.

Weiterhin ist jede Kettenanordnung als eine Hauptkette und eine dazu parallele Sicherheitskette ausgebildet, deren Enden an einem Schwinghebel angreifen, wobei der Drehpunkt des Schwinghebels außermittig zwischen den Befestigungspunkten mit den Kettenenden liegt. Der Schwinghebel ist mit einem Lagesensor eines Steuer- und Alarmgerätes verbunden.

Die unterschiedlichen Hebelarme bei der Befestigung der Ketten am Schwinghebel gewährleisten eine derartige Verteilung der Beanspruchung zwischen den Ketten, daß die Hauptketten den größeren Teil der Beanspruchung aufzunehmen haben, während die Sicherheitsketten den kleineren Teil der Beanspruchung aufnehmen, aber wenigstens so belastet sind, daß sie nicht schwingen. Die Sicherheitsketten weisen deswegen eine größere Lebensdauer auf.

Bei übermäßiger Streckung oder Abriß der Hauptketten tritt keine Havariesituation ein. Vielmehr verdreht sich der Schwinghebel und über den Lagesensor wird ein Signal über das Versagen der Hauptketten an das Steuer- und Alarmgerät abgesendet.

Diese Sicherheitsmaßnahme ersetzt eine konventionelle Fangvorrichtung, die dazu dient, die Fahrplattform bei Seilabriß oder Hubwerkausfall im Aufzugschacht abbremsen und festzusetzen. Fangvorrichtungen würden im Ansprechfall große Beanspruchungen in den Fahrkorbführungen hervorrufen und eine dementsprechende Dimensions- und damit Massevergrößerung der Führungen erfordern. Die erfindungsgemäße Ausgestaltung macht derartige Maßnahmen überflüssig.

Indem ferner die eine gemeinsame Drehachse bildenden oberen Kettenräder über eine Synchronisationswelle gekoppelt sind, wird auch bei einer Aufhängung einer Fahrplattform mit großen horizontalen Abmaßen eine gleichmäßige horizontale Lage der Fahrplattform gewährleistet. Dies wäre mit Drahtseilen bei ungleichmäßiger Beanspruchung oder Seildehnung nicht erreichbar.

Eine weitere vorteilhafte Ausgestaltung sieht vor, daß die seiltrommelseitigen Enden der zur Fahrplattform einerseits und zu dem Gegengewicht bzw. den Gegengewichten andererseits führenden Seilpaare jeweils mit der zugeordneten Seiltrommel fest verbunden sind und daß die Seile gegensinnig um die jeweilige Seiltrommel gewickelt sind. So werden bei Drehen der Seiltrommeln die zu der Fahrplattform führenden Seile abgewickelt, während die zu dem Gegengewicht bzw. den Gegengewichten führenden Seile aufgewickelt werden und umgekehrt.

Diese Art der Seilführung verhindert das Durchrutschen der Seile auf der Seiltrommel.

Zur Verringerung des Ablenkungswinkels der Seile beim Aufwickeln auf die Seiltrommeln und beim Abwickeln von den Seiltrommeln werden die Seiltrommeln axialverschiebbar auf den Trommelwellen angeordnet. Die Lage der Seile in unmittelbarer Nähe zur Seiltrommel wird durch Führungsrollen fixiert.

Bei einer praktischen Ausgestaltung der Erfindung können Paletten vorgesehen sein, auf denen das Lagergut von der Fahrplattform zu den Stockwerkbühnen und umgekehrt waagerecht verfahrbar ist. Die Paletten oder die Stockwerkbühnen und die Fahrplattform weisen Transportrollen auf.

Mit Hilfe der Paletten läßt sich auch schweres Lagergut schnell und schonend ein- und auslagern.

Bei einer Weiterbildung sind Paletten zur Aufnahme von Personenkraftfahrzeugen mit einer Vorrichtung zum Auffangen und Entsorgen abtropfender Flüssigkeit versehen. Die Vorrichtung umfaßt eine Siebplatte und wenigstens eine unter der Siebplatte angeordnete Auffangwanne. Die Auffangwanne weist einen zu einer Entsorgungsöffnung geneigten Boden auf und in der Entsorgungsöffnung ist ein gegen Federdruck nach innen öffnendes Ventil angeordnet, das mit einem nach außen vorspringenden Betätigungsstift versehen ist.

Alternativ können auch mehrere Auffangwannen oder eine Auffangwanne mit mehreren Kammern vorgesehen sein.

Durch diese Vorrichtung wird verhindert, daß die eingestellten Fahrzeuge von den jeweils darüber eingestellten Fahrzeugen von oben verschmutzt oder werden. Ferner gelingt es die von Fahrzeugen abtropfende Flüssigkeit, die meist eine Wasser-Öl-Emulsion darstellt gezielt aufzufangen und kontrolliert zu entsorgen. Dabei entfällt eine manuelle Reinigung der Paletten, wodurch die Betriebskosten verringert werden.

Auf der unteren Stockwerkbühne kann ein Palettenmagazin zur Zwischenlagerung von Paletten angeordnet sein. Dadurch wird die Zugriffszeit auf Paletten erheblich vermindert und zusätzliche Leerfahrten der Fahrplattform werden vermieden.

Das Palettenmagazin zur Zwischenlagerung von Paletten, welche zur Aufnahme von Personenkraftfahrzeugen dienen kann auch ein Rahmenteil aufweisen, das den vorspringenden Betätigungsstift des Ventils in der Zwischenlagerungsposition der Palette nach innen drückt und das Ventil öffnet. Unterhalb jeder Entsorgungsöffnung der Auffangwanne ist ein Trichter mit einer Rohrleitung angeordnet, die über einen Ölabscheider zu einem Sammelbehälter führt.

Hierbei laßt sich die immer wieder notwendige Zwischenlagerung von Paletten zur automatischen Entsorgung der Auffangwanne ausnutzen. Da das Palettenmagazin auf der unteren Stockwerkbühne angeordnet ist, können die Rohrleitungen zum Sammelbehälter sehr kurz ausgeführt sein.

Eine Weiterbildung sieht vor, daß die Fahrplattform eine Palettenverschiebevorrichtung mit Schlepprollen umfaßt, die in Kupplungstaschen der Paletten eingreifen. Die Schlepprollen sind an den Enden von Mitnehmergestängen angeordnet, die über zwei mit einem Antrieb versehene Kettengetriebe bewegbar sind. Die Mitnehmergestänge sind als Hebel ausgeführt, die einerseits verschiebbar in an der Fahrplattform an vertikalen Achsen angelenkten Schub- und Drehgelenken gelagert sind und andererseits jeweils an einer Kette des Kettengetriebes angelenkt sind. Dabei weist die Führungsbahn jeder Kette einen krummlinigen Abschnitt auf, auf dem das Einkuppeln und Auskuppeln der Schlepprollen in die bzw. aus den Kupplungstaschen der Paletten erfolgt, und einen geradlinigen, parallel zur Verschieberichtung der Paletten verlaufenden Abschnitt, auf dem die eingekuppelte Palette verschoben wird.

Die erfindungsgemäße Ausgestaltung der Palettenverschiebevorrichtung weist eine einfache Kinematik der Bewegungen auf. Da die Schlepprollen an Hebeln angebracht sind, die an einer Antriebskette angelenkt sind und sich auf einer Bahnkurve bewegen, läßt sich die Führungsbahn nahezu kopieren. Infolgedessen verschieben sich die Schlepprollen innerhalb der Kupplungstaschen der Palette beim Verschieben der Palette nur sehr geringfügig, was den Verschleiß der Kupplungstaschen bedeutend senkt und die Lebensdauer und Zuverlässigkeit der Vorrichtung erhöht.

Bei einer einfachen Variante der Palettenverschiebevorrichtung ist auf jeder Stirnseite der Fahrplattform ein Mitnehmergestänge mit einem Hebel vorhanden, der verschiebbar in einem an der Fahrplattform an einer vertikalen Achse angelenkten Schub- und Drehgelenk gelagert ist.

Alternativ können aber auch auf jeder Stirnseite der Fahrplattform zwei Mitnehmergestänge mit zwei Hebeln vorhanden sein. Diese sind verschiebbar in zwei an der Fahrplattform an vertikalen Achsen angelenkten Schub- und Drehgelenken gelagert, wobei die beiden Hebel und die beiden Schub- und Drehgelenke in unterschiedlicher Höhe gelagert sind.

Während die erstgenannte Ausgestaltung die Palette nur in die Richtung verschieben kann, aus welcher die Palette auf die Fahrplattform gelangt ist, kann die letztgenannte die Palette auch wahlweise in die Gegenrichtung verschieben.

Weiterbildungen und vorteilhafte Ausgestaltungen der Erfindung ergeben sich aus den Patentansprüchen, der weiteren Beschreibung und der Zeichnung, anhand der die Erfindung erläutert wird.

In der Zeichnung zeigen:
- Fig. 1: eine schematische Darstellung einer faltbaren mehrstöckigen Raumfachwerkanordnung mit rechteckigen Stockwerkbühnen im Arbeitszustand,
- Fig. 2: eine schematische Darstellung einer faltbaren mehrstöckigen Raumfachwerkanordnung mit rechteckigen Stockwerkbühnen im Transportzustand,
- Fig. 3: eine schematische Darstellung einer faltbaren mehrstöckigen Raumfachwerkanordnung mit sechseckigen Stockwerkbühnen in perspektivischer Ansicht,
- Fig. 4: eine schematische Darstellung einer faltbaren mehrstöckigen Raumfachwerkanordnung mit sechseckigen Stockwerkbühnen in Draufsicht,
- Fig. 5: eine konstruktive Ausgestaltung einer Kupplungsvorrichtung für zwei Vertikalstäbe im Arbeitszustand in Seitenansicht,
- Fig. 6: die Kupplungsvorrichtung gemäß Fig. 5 im Längsschnitt,
- Fig. 7: die Kupplungsvorrichtung gemäß Fig. 5 im Querschnitt,
- Fig. 8: die Kupplungsvorrichtung gemäß Fig. 5 bei der Überführung in den Transportzustand,
- Fig. 9: eine schematische Darstellung einer als Garage für Personenkraftwagen ausgebildeten faltbaren mehrstöckigen Raumfachwerkanordnung in einer Frontalansicht,
- Fig. 10: die Garage gemäß Fig. 9 in einer Seitenansicht,
- Fig. 11: eine schematische Darstellung eines Aufzughubwerks,
- Fig. 12: als Detail aus Fig. 11 eine schematische Darstellung der Verbindung der Kettenenden mit einem Schwinghebel,
- Fig. 13: eine schematische Darstellung einer Seiltrommel auf einer Trommelwelle,
- Fig. 14: die Seiltrommel auf der Trommelwelle gemäß Fig. 13 im Längsschnitt,
- Fig. 15: eine schematische Darstellung einer Palette mit einer Auffangvorrichtung für Flüssigkeiten im Querschnitt,
- Fig. 16: eine schematische Darstellung einer Palettenverschiebevorrichtung gemäß einer ersten Ausgestaltung mit der Palette außerhalb der Fahrplattform,
- Fig. 17: die Palettenverschiebevorrichtung gemäß Fig. 16 mit der Palette auf der Fahrplattform,
- Fig. 18: eine schematische Darstellung einer Palettenverschiebevorrichtung gemäß einer zweiten Ausgestaltung mit der Palette außerhalb der Fahrplattform und
- Fig. 19: die Palettenverschiebevorrichtung gemäß Fig. 18 mit der Palette auf der Fahrplattform.

Die in Fig. 1, 2, 3, 4 dargestellte Raumfachwerkanordnung umfaßt Stockwerkbühnen 1, die z.B. als Rahmenkonstruktion oder als Fachwerkkonstruktion ausgeführt sein können. Über Drehgelenke 2 und 3 mit zueinander parallelen Drehgelenkachsen sind Vertikalstäbe 4 an die Stockwerkbühnen 1 angelenkt. Die Drehgelenke 2 und 3 sind über zwei Tragarme 5 und 6 an den Stockwerkbühnen 1 befestigt, der Vertikalstab 4 oberhalb der Stockwerkbühne 1 ist über Drehgelenk 2 angelenkt, der Vertikalstab 4 unterhalb der Stockwerkbühne ist über Drehgelenk 3 angelenkt. Die Tragarme 5 und 6 sind so ausgelegt, daß sie eine Verdrehung der Vertikal stäbe 4 aus dem Arbeitszustand nach beiden Seiten um einen Winkel von 90 Grad zulassen.

Die Längsachsen jeweils zweier Vertikalstäbe 4, die über ein Drehgelenkpaar 2, 3 oberhalb und unterhalb einer Stockwerkbühne 1 angelenkt sind, fallen im Arbeitszustand zusammen und werden von den Achsen der Drehgelenke 2, 3 geschnitten. Die Drehgelenke 2, 3 sind an den Vertikalstäben 4 unter einem gewissen Abstand von den Vertikalstabenden befestigt, so daß ein Vertikalstab 4 einen zweiarmigen Hebel bildet, an dessen freien Ende eine Kupplungsvorrichtung 7 mit dem jeweils angrenzenden Vertikalstab 4 angebracht ist.

In Fig. 1 ist eine aufgerichtete, also im Arbeitszustand befindliche Raumfachwerkanordnung mit rechteckigen Stockwerkbühnen 1 dargestellt. Demgegenüber zeigt Fig. 2 die gleiche Raumfachwerkanordnung gefaltet im Transportzustand. Wie die Darstellung erkennen läßt, ist die Raumfachwerkanordnung im Transportzustand sehr kompakt und nimmt nur eine geringfügig größere Transportfläche als die Grundfläche in Anspruch.

Bei den Darstellungen in Fig. 3 und 4 handelt es sich ebenfalls um Raumfachwerkanordnungen nach dem gleichen Aufbauschema wie in den Fig. 1 und 2, jedoch werden hier sechseckige Stockwerkbühnen 1 verwendet.

Die gesamte Raumfachwerkanordnung stützt sich über ein Fundament 13 ab, an dem zu diesem Zweck unifizierte Anschlußgelenke vorgesehen sind.

Zur Gewährleistung der räumlichen Steifigkeit der Raumfachwerkanordnung sind zwei Typen von Versteifungen vorgesehen.

Versteifungen 8 eines ersten Typs sind z.B. Rahmenkonstruktionen oder Fachwerkkonstruktionen, die jeweils zwei Vertikal stäbe 4 eines Stockwerks starr miteinander verbinden, deren Drehgelenke 2, 3 gleichachsig sind.

Versteifungen 9 eines zweiten Typs sind z.B. Rahmenkonstruktionen oder Fachwerkkonstruktionen, die über Drehgelenke 10 an jeder Stockwerkbühne 1 angelenkt sind. Außerdem weisen die letzteren Versteifungen 9 Verbindungsstücke 11 auf, die die starre Verbindung zur jeweils angrenzenden Stockwerkbühne 1 gewährleisten.

In einer Raumfachwerkanordnung kann es Versteifungen ersten und zweiten Typs oder nur zweiten Typs geben. In Fig. 3 sind wegen der besseren Übersichtlichkeit im oberen Stockwerk die Versteifungen weggelassen.

Wenn die Raumfachwerkanordnung im Arbeitszustand in Längsrichtung überwiegend druckbeansprucht ist, dann wird als Kupplungsvorrichtung 7 angrenzender Vertikalstabenden eine Schraubspreizkupplung verwendet, wie sie in den Fig. 5, 6, 7 und 8 dargestellt ist. Die Spreizkupplung besteht aus dem Kupplungsbolzen 12, der über ein Gewinde mit dem Ende des einen Vertikalstabes 4, z.B. des oberen, verbunden ist und sich über eine Auflagefläche A im Ende des angrenzenden anderen Vertikalstabes 4 abstützt.

Dabei erfolgt die Aufnahme von Biegemomenten oder Schubkräften nicht nur über die Auflagefläche A des Kupplungsbolzens 12, sondern auch über die formschlüssige Verbindung des Zapfens B mit der Passungsbohrung C.

Die Überführung der Raumfachwerkanordnung in den Transportzustand geht folgendermaßen vor sich. Die oberste Stockwerkbühne 1 wird am Haken eines Krans befestigt, welcher das Gewicht der gesamten Raumfachwerkanordnung trägt. Die Versteifungen 9 werden im Verbindungsstück 11 von der einen Stockwerkbühne 1, z.B. der oberen, gelöst und durch Drehung um die Drehgelenke 10 auf der anderen Stockwerkbühne 1 abgelegt wie es die Fig. 2 und 4 veranschaulichen.

Danach werden die Spreizkupplungen 7 geöffnet, indem der Kupplungsbolzen 12 in das mit ihm über ein Gewinde verbundene Ende des Vertikalstabes 4 hineingedreht wird, wie es Fig. 8 zeigt. Danach wird mit dem Kran die Raumfachwerkanordnung abgesenkt. Die Vertikalstäbe 4 werden, beginnend mit dem untersten Stockwerk um die Drehgelenke 2 und 3 derart verdreht, daß sie mit den Stockwerkbühnen 1 unterschiedlich orientierte Parallelogramme bilden. Die verdrehten Vertikalstäbe 4 nehmen im Transportzustand eine horizontale Lage ein und bilden mit den Stockwerkbühnen 1 ein bequem zu transportierendes Paket.

Die Montage der Raumfachwerkanordnung aus dem Transportzustand heraus erfolgt in umgekehrter Reihenfolge, beginnend mit dem obersten Stockwerk, das durch den Kran angehoben wird.

Fig. 9 zeigt eine schematische Darstellung einer als Garage für Personenkraftwagen ausgebildeten faltbaren mehrstöckigen Raumfachwerkanordnung in einer Frontansicht und Fig. 10 die gleiche Garage in Seitenansicht.

Die mehrstöckige Raumfachwerkanordnung umfaßt zwei Raumfachwerktürme 14, 15 mit Stockwerkbühnen 1 zum Unterstellen von Personenkraftwagen. Die Personenkraftwagen werden auf Paletten 16 in den Stockwerkbühnen 1 eingestellt. Zur Zwischenlagerung nicht benötigter Paletten 16 dient ein Palettenmagazin 17, das auf der unteren rechten Stockwerkbühne 1 angeordnet ist. Die linke untere Stockwerkbühne 1 bietet Platz zum Aussteigen sowie einen Betriebsraum mit Aggregaten und Steuerungs- sowie Alarmgeräten.

Zwischen den beiden Raumfachwerktürmen 14, 15 ist ein Aufzugschacht 18 mit einem Aufzughubwerk 19 angeordnet. Mittels einer Fahrplattform 21 des Aufzughubwerks 19 können Personenkraftwagen, die über eine Einfahrrampe 20 auf die Fahrplattform 21 gefahren werden, zu einer freien Stockwerkbühne 1 angehoben und dort auf einer Palette 16 seitwärts hineingeschoben werden.

Das bei dieser Raumfachwerkanordnung integrierte Aufzughubwerk ist schematisch in Fig. 11 dargestellt. Das Aufzughubwerk umfaßt eine Fahrplattform 21, die an Ketten 22, 23, 24, 25 aufgehangen ist. Die Ketten 22, 23, 24, 25 verbinden die Fahrplattform 21 über Kettenräder 28, 29, 30, 31, 32, 33, 34, 35 mit Gegengewichten 26 und 27. Dabei stellen die Ketten 22 und 24 das Hauptzugmittel und die Ketten 23 und 25 das Sicherheitszugmittel dar.

Die Aufhängung der Fahrplattform 21 und der Gegengewichte 26 und 27 ist mit Hilfe eines an einem Drehgelenk 37 angelenkten Schwinghebels 36 realisiert, wie es Fig. 12 als Detaildarstellung zeigt. Der Schwinghebel 36 ist mit einem Anschlaghebel 38 versehen, der auf einen Lagegeber 39 einwirken kann.

Die Kettenräder 18, 19, 22, 23 sind starr mit einer Synchronisationswelle 40 verbunden.

An der Unterseite der Fahrplattform 21 sind Seile 41 und 42 an jeweils einem Seilende befestigt. Das jeweils andere Ende der Seile ist auf mit Rillenprofil versehenen Seiltrommeln 43 und 44 befestigt. Das Rillenprofil der Seiltrommeln ist In den Fig. 13 und 14 erkennbar. Auf analoge Art sind die Gegengewichte 26 und 27 an ihrer Unterseite mit Seilen 45 und 46 verbunden, die ihrerseits auf den Seiltrommeln 43 und 44 befestigt sind.

Zur Verringerung des Ablenkungswinkels der Seile 41 und 42 beim Aufwickeln auf die Seiltrommeln 43, 44 und beim Abwickeln von den Seiltrommeln 43, 44 sind die Seiltrommeln 43, 44 axialverschiebbar auf Trommelwellen 47 angeordnet. Die Lage der Seile in unmittelbarer Nähe zur Seiltrommel wird durch Führungsrollen 49 für Seil 41 und 50 für Seil 45 fixiert. Wie Fig. 14 am Beispiel der Seiltrommel 43 zeigt, ist die Seiltrommel 43 entlang der Trommelwelle 47 frei verschiebbar auf einer gleitend gelagerten Paßfeder 48 angeordnet.

Bei Betrieb des Hubwerks wird die Position der Seiltrommel 43, 44 auf der Trommelwelle 47 durch die Seile 41 und 45, die durch die Seilrollen 49 und 50 geführt werden, bestimmt.

Die unterschiedlichen Hebelarme bei der Befestigung der Ketten 22, 23, 24, 25 am Schwinghebel gewährleisten eine derartige Verteilung der Beanspruchung zwischen den Ketten, daß die Hauptketten 22 und 24 den größeren Teil der Beanspruchung aufzunehmen haben, während die Sicherheitsketten 23 und 25 den kleineren Teil der Beanspruchung aufnehmen, aber wenigstens so belastet sind, daß sie nicht schwingen. Die Sicherheitsketten 23 und 25 weisen deswegen eine größere Lebensdauer auf.

Bei übermäßiger Streckung oder Abriß der Hauptketten 22 und 24 tritt keine Havariesituation ein. In diesem Fall verdreht sich der Schwinghebel 36 um seine Drehpunkt 37 und über den Anschlaghebel 38 wird der Lagesensor 39 initiiert, welcher wiederum ein Signal über das Versagen der Hauptketten 22 und 24 an ein Steuer- und Alarmgerät absendet.

Fig. 15 zeigt einen Querschnitt durch eine Palette 16 zur Aufnahme von Personenkraftfahrzeugen. Unterhalb einer Siebplatte 51 befindet sich eine Auffangwanne 52 zum Auffangen und Entsorgen abtropfender Flüssigkeit. Ein Boden 53 der Auffangwanne 52 ist zu einer Entsorgungsöffnung 54 geneigt. In der Entsorgungsöffnung 54 befindet sich ein gegen Federdruck nach innen öffnendes Ventil 55, das mit einem nach außen vorspringenden Betätigungsstift 56 versehen ist.

Wenn die Palette in das in Fig. 9 dargestellte Palettenmagazin 17 geschoben wird, drückt ein Rahmenteil des Palettenmagazins 17 den vorspringenden Betätigungsstift 56 des Ventils 55 nach innen, so daß das Ventil 55 öffnet und die in der Auffangwanne 52 befindliche Flüssigkeit auslaufen kann. Sie gelangt dann über einen Trichter mit einer Rohrleitung. Die Rohrleitung führt über einen Ölabscheider zu einem Sammelbehälter.

Fig. 16 und 17 zeigen eine schematische Darstellung einer Palettenverschiebevorrichtung gemäß einer ersten Ausgestaltung. Die Palettenverschiebevorrichtung besteht aus einem auf der Fahrplattform 21 aufgestellten Motor 62, der über Zwischenwellen 63 mit Getrieben 64 verbunden ist, an deren Abtriebswellen treibende Kettenräder 65 befestigt sind. Nahe der einen Stirnseite der Fahrplattform 21 sind die getriebenen Kettenräder 66, 67 angebracht, nahe der gegenüberliegenden Seite sind die getriebenen Kettenräder 67 angebracht.

Jeweils ein Paar Kettenräder 66 und 67 liegen auf einer Linie, die parallel zur Verschieberichtung der Palette 16 verläuft. Die Kettenräder 65, 66, 67 werden von endlosen Ketten 68 umschlungen. Mitnahmegestänge bestehen aus Hebeln 69 mit Schlepprollen 70. Die Hebel 69 sind verschiebbar in an der Fahrplattform 21 abgelenkten, Schub- und Drehgelenken 71 mit vertikalen Achsen 72 gelagert.

An den Ketten 68 sind Drehgelenke 73 befestigt, die die Ketten 68 mit den Hebeln 69 verbinden. Die Ketten 68 werden durch die Kettenräder 65, 66, 67 auf dreieckförmigen Führungsbahnen geführt, entlang deren sich beim Betrieb der Vorrichtung die Drehgelenke 73 bewegen. Auf der Führungsbahn der Ketten 68 gibt es erstens krummlinige Abschnitte, auf denen das Einkuppeln der Schlepprollen 70 erfolgt und die sich im Bereich des Umschlingbogens der Ketten 68 an den Kettenrädern 66 und 67 befinden, und zweitens geradlinige Abschnitte auf denen die eingekuppelte Palette 16 verschoben wird und die sich im Bereich zwischen den Kettenrädern 66 und 67 befinden.

An der Palette 16 sind Kupplungstaschen 75 angebracht. Auf der Fahrplattform 21 und den Stockwerkbühnen 1 sind Transportrollen 76 bzw. 78 angebracht, die die Palette 16 beim Verschieben abstützen.

Die Vorrichtung enthält weiterhin Endabschalter und eine nicht gezeigte Bremse am Motor 62, die den Betrieb der Vorrichtung unterbrechen, sobald die Palette 16 aus der Stockwerkbühne 1 herausbewegt wurde und in der Endlage auf der Fahrplattform 21 steht.

In der Lage der Palette 16 in der Stockwerkbühne 1 befinden sich die Hebel 69 mit den Schlepprollen 70 in der Leerlauf zone, das heißt, sie sind nicht in die Kupplungstaschen 75 der Palette 16 eingekuppelt. Dabei befinden sich die Hebel 69 innerhalb der horizontalen Grundfläche der Fahrplattform 21 und die Drehgelenke 73 sind im Bereich der Führungsbahn der Ketten 68 zwischen den Kettenrädern 65 und 66.

In der Lage der Palette 16 auf der Fahrplattform 21 sind die Drehgelenke 73 im Bereich der Führungsbahn der Ketten 68 zwischen den Kettenrädern 66 und 67 und die Schlepprollen 70 der Hebel 69 sind in den Kupplungstaschen 75 der Palette 16 eingekuppelt.

Beim Einschalten des Motors 62 drehen sich die Kettenräder 65 gegenläufig. Die Ketten 68 bewegen sich entlang der dreieckförmigen Führungsbahnen und ziehen die Hebel 69 und die darauf angebrachten Schlepprollen 70 mit sich. Dabei verdrehen sich die Hebel 69 um die Drehgelenke 73 und verschieben sich in den Dreh- und Schubgelenken 71, wodurch sich die Schlepprollen 70 auf Bahnkurven bewegen, die die Führungsbahnen der Ketten 68 nahezu kopieren.

Zum Verschieben der Palette 16 aus der Stockwerkbühne 1 auf die Fahrplattform 21 bewegen sich die Ketten 68 in Richtung von den Kettenrädern 65 weg zu den Kettenrädern 66 und weiter zu den Kettenrädern 67. Befinden sich die Drehgelenke 73 auf dem Umschlingbogen der Kettenräder 66, werden die Schlepprollen 70 in die Kupplungstaschen 75 der Palette 16 eingekuppelt. Bei weiterer Bewegung der Ketten 68 wird die Palette 16 aus der Stockwerkbühne 1 auf die Fahrplattform 21 verschoben.

Sobald die Palette 16 aus der Stockwerkbühne 1 herausbewegt wurde und in der Endlage auf der Fahrplattform 21 steht, schalten die Endlagenschalter die Bremse des Motors 62 ein. Dabei verbleiben die Schlepprollen 70 der Hebel 69 in den Kupplungstaschen 75 der Paletten 16 und arretieren somit gleichzeitig die Palette 16 auf der Fahrplattform 21 bei der anschließenden Beförderung.

Zum Verschieben der Palette 16 von der Fahrplattform 21 in die Stockwerkbühne 1 wird der Motor 62 in der entgegengesetzten Drehrichtung eingeschaltet. Die Ketten 68 bewegen sich in Richtung von den Kettenrädern 65 weg zu den Kettenrädern 67 und weiter zu den Kettenrädern 66. Dabei wird die Palette 16 von der Fahrplattform 21 in die Stockwerkbühne 1 verschoben.

Befinden sich die Drehgelenke 73 auf dem Umschlingbogen der Kettenräder 66, werden die Schlepprollen 70 aus den Kupplungstaschen 75 der Palette 16 ausgekuppelt. Danach ist die Fahrplattform 21 frei und bereit zur weiteren Nutzung.

Wenn mit der Palettenverschiebevorrichtung in der vorbeschriebenen Ausführung eine Palette 16 von einer Stockwerkbühne 1 in dem einen Raumfachwerktürme 14 zu einer Stockwerkbühne 1 in dem anderen Raumfachwerkturm 15 verschoben werden soll, müßten die Schlepprollen 70 zuerst aus den Kupplungstaschen 75 auf der einen Seite in die Kupplungstaschen 75 auf der anderen Seite der Palette 16 überführt werden, wodurch der Verschiebevorgang vorübergehend unterbrochen wird. Mit der in den Fig. 18 und 19 gezeigten Palettenverschiebevorrichtung ist eine Verschiebung der Paletten 16 ohne Unterbrechung möglich.

Auf der Fahrplattform 21 werden an den vertikalen Achsen 72 nicht nur je ein, sondern je zwei Dreh- und Schubgelenke 71 und 81 angelenkt, in denen jeweils Hebel 69 und 89 verschiebbar gelagert sind. Die Dreh- und Schubgelenke 71 und 81 sind auf unterschiedliche Höhe an der vertikalen Achse 72 angelenkt, damit sich die Hebel 69 und 89 bei ihrer Verdrehung nicht gegenseitig behindern.

Ebenso wie in der ersten Ausgestaltung sind die Hebel 69 und 89 an den Antriebsketten 68 in Drehgelenken 73 und 83 angelenkt. An den Hebelenden sind die Schlepprollen 70 und 80 angebracht, die dann in die Kupplungstaschen 75 und 85 der Palette 16 eingekuppelt werden können.

Die Ketten 68 umschlingen die Kettenräder 65, 66, 67 und werden so auf dreieckförmigen Führungsbahnen geführt, wobei der Abschnitt der Führungsbahnen zwischen den Kettenrädern 65 und 66 die Arbeitszone bildet, während die Abschnitte der Führungsbahn zwischen den Kettenrädern 65 und 67; 67 und 66 die Leerlaufzone bilden.

Die modifizierte Vorrichtung arbeitet folgendermaßen. Im Ausgangszustand befinden sich die Hebel 69 und 89 mit dem Schlepprollen 70, 80 in der Leerlauf zone. Bei Einschalten des Antriebs bewegen sich die Hebel 69 und 89 in Pfeilrichtung und die Schlepprollen 70 werden in die Kupplungstaschen 75 auf der Stirnseite der Palette 16 eingekuppelt. Bei weitere Bewegung der Ketten verschieben die Schlepprollen 70 die Palette 16 auf die Fahrplattform 21.

Bei Annäherung der Schlepprollen 70 an die Kettenräder 66 werden zusätzlich die Schlepprollen 80 in die Kupplungstaschen 85 auf der entgegengesetzten Seite der Palette 16 eingekuppelt. Folglich sind in der zentralen Lage der Palette 16 auf der Fahrplattform sowohl die Schlepprollen 70 als auch die Schlepprollen 80 in die Kupplungstaschen 75, 85 eingekuppelt.

Aus dieser Lage heraus ist eine Verschiebung der Palette 16 in Richtung beider Seiten der Plattform möglich. Dazu werden die in Bewegungsrichtung vorderen Schlepprollen aus den Kupplungstaschen ausgekuppelt und in die Leerlaufzone bewegt, während die in Bewegungsrichtung hinteren Schlepprollen die Verschiebung der Palette bis in die Endlage in der Stockwerkbühne fortsetzen, danach ebenfalls aus den Kupplungstaschen ausgekuppelt und in die Leerlaufzone bewegt.

## Patentansprüche

1. Faltbare mehrstöckige Raumfachwerkanordnung aus wenigstens einem Raumfachwerkturm (14, 15) mit Stockwerkbühnen (1) zur Aufnahme von Lagergut, insbesondere zum Unterstellen von Personenkraftfahrzeugen, wobei die Stockwerkbühnen (1) durch angelenkte Vertikalstäbe (4) miteinander verbunden sind und Tragarme (5, 6) umfassen, welche an ihren freien Enden Drehgelenke (2, 3) für die Vertikalstäbe (4) tragen und wobei an den beiden Enden der Vertikalstäbe (4) Kupplungsvorrichtungen (7) angeordnet sind, dadurch gekennzeichnet, daß die Tragarme (5, 6) der Stockwerkbühnen (1) von der Bühnenebene ausgehend schräg nach oben und unten vorstehen, daß die Gelenkachsen der Drehgelenke (2, 3) im Abstand von den Enden der Vertikalstäbe (4) angeordnet sind und daß die Kupplungsvorrichtungen (7) an den einen Enden der Vertikalstäbe (4) im gekuppelten Zustand in der Bühnenebene liegen.

2. Raumfachwerkanordnung nach Anspruch 1, dadurch gekennzeichnet, daß die Kupplungsvorrichtungen (7) jeweils als Schraubspreizkupplung ausgebildet sind, welche aus einem Kupplungsbolzen (12) besteht, der an dem einem Ende eines Vertikalstabes (4) in einem Gewinde längsverstellbar gelagert ist und sich als Zapfen (B) in einer Passungsbohrung (C) an dem anderen Ende eines weiteren angrenzenden Vertikalstabes (4) abstützt.

3. Raumfachwerkanordnung nach Anspruch 1 oder 2, dadurch gekennzeichnet, daß die Kupplungsvorrichtungen (7) jeweils als Schraubspannschloß ausgebildet sind, welches auf dem einen Ende eines Vertikalstabes gegen einen Anschlag längsverstellbar gelagert ist und mittels eines Gewindes auf dem andere Ende eines weiteren angrenzenden Vertikalstabes befestigbar ist.

4. Raumfachwerkanordnung nach einem oder mehreren der Ansprüche 1 bis 3, dadurch gekennzeichnet, daß zwischen den Stockwerkbühnen (1) diagonal verlaufende Versteifungen (9) angeordnet sind, welche jeweils an einer Stockwerkbühne (1) über Drehgelenke (10) angelenkt sind und mit der benachbarten Stockwerkbühne (1) über Verbindungsstücke verbunden (11) sind.

5. Raumfachwerkanordnung nach einem oder mehreren der Ansprüche 1 bis 4, dadurch gekennzeichnet, daß zwischen jeweils zwei zwei benachbarte Stockwerkbühnen (1) verbindenden Vertikalstäben (4) ein Versteifungsfachwerk (8) aus zwei waagerechten Versteifungsstäben und einem diagonal verlaufende Versteifungsstab angeordnet ist.

6. Raumfachwerkanordnung nach einem oder mehreren der Ansprüche 1 bis 5, dadurch gekennzeichnet, daß die Raumfachwerkanordnung ein neben einem Raumfachwerkturm (14) oder zwischen zwei Raumfachwerktürmen (14, 15) angeordnetes Aufzughubwerk (19) umfaßt, das eine Fahrplattform (21), wenigstens ein Gegengewicht (26, 27), zwei die Fahrplattform (21) jeweils an seine Schmalseiten und das Gegengewicht bzw. die Gegengewichte (26, 27) tragende Kettenanordnungen (22, 23; 24, 25), die über obere Kettenräder (28, 29, 30, 31, 32, 33, 34, 35) geführt sind, zwei die Fahrplattform (21) und das Gegengewicht bzw. die Gegengewichte (26, 27) über untere Seilrollen und Seiltrommeln (43, 44) heb- und senkbare Seile (41, 42, 45, 46) sowie eine Windvorrichtung aufweist.

7. Raumfachwerkanordnung nach Anspruch 6, dadurch gekennzeichnet, daß jede Kettenanordnung (22, 23, 24, 25) als eine Hauptkette (22, 24) und eine dazu parallele Sicherheitskette (23, 25) ausgebildet ist, deren Enden an einem Schwinghebel (36) angreifen, wobei der Drehpunkt (37) des Schwinghebels (36) außermittig zwischen den Befestigungspunkten mit den Kettenenden (22, 23; 24, 25) liegt und daß der Schwinghebel (36) mit einem Lagesensor (39) eines Steuer- und Alarmgerätes verbunden ist.

8. Raumfachwerkanordnung nach Anspruch 6 oder 7, dadurch gekennzeichnet, daß die eine gemeinsame Drehachse bildenden oberen Kettenräder (28, 29, 32, 33) über eine Synchronisationswelle (40) gekoppelt sind.

9. Raumfachwerkanordnung nach einem oder mehreren der Ansprüche 6 bis 8, dadurch gekennzeichnet, daß die seiltrommelseitigen Enden der zur Fahrplattform (21) einerseits und zu dem Gegengewicht bzw. den Gegengewichten (26, 27) andererseits führenden Seilpaare (41, 45; 42, 46) jeweils mit der zugeordneten Seiltrommel (43; 44) fest verbunden sind und daß die Seile (41, 45; 42, 46) gegensinnig um die jeweilige Seiltrommel (43; 44) gewickelt sind, derart, daß bei Drehen der Seiltrommeln (43; 44) die zu der Fahrplattform (21) führenden Seile (41, 42) abgewickelt werden, während die zu dem Gegengewicht bzw. den Gegengewichten (26, 27) führenden Seile (45, 46) aufgewickelt werden und umgekehrt.

10. Raumfachwerkanordnung nach Anspruch 9, dadurch gekennzeichnet, daß die Seiltrommeln (43; 44) ein Rillenprofil zur Führung der Seile (41, 45; 42, 46) tragen und daß die Seiltrommeln (43; 44) auf einer Welle (47) drehfest aber axialverschiebbar gelagert sind.

11. Raumfachwerkanordnung nach Anspruch 10, dadurch gekennzeichnet, daß jedes zu den Seiltrommeln (43; 44) führende Seil (41, 45; 42, 46) durch zwei in der Nähe der Seiltrommeln (43; 44) angeordnete Führungsrollen (49, 50) stabilisiert ist.

12. Raumfachwerkanordnung nach einem oder mehreren der Ansprüche 9 bis 11, dadurch gekennzeichnet, daß die Seiltrommeln (43; 44) über zwei miteinander synchronisierte Antriebe oder einen gemeinsamen, mechanisch mit beiden Seiltrommeln (43; 44) gekoppelten Antrieb angetrieben werden.

13. Raumfachwerkanordnung nach einem oder mehreren der Ansprüche 6 bis 12, dadurch gekennzeichnet, daß Paletten (16) vorgesehen sind, auf denen das Lagergut von der Fahrplattform (21) zu den Stockwerkbühnen (1) und umgekehrt waagerecht verfahrbar ist und daß die Paletten (16) oder die Stockwerkbühnen (1) und die Fahrplattform (21) Transportrollen (76, 78) aufweisen.

14. Raumfachwerkanordnung nach Anspruch 13, dadurch gekennzeichnet, daß Paletten (16) zur Aufnahme von Personenkraftfahrzeugen eine Vorrichtung zum Auffangen und Entsorgen abtropfender Flüssigkeit umfassen, wobei die Vorrichtung eine Siebplatte (51) und wenigstens eine unter der Siebplatte (51) angeordnete Auffangwanne (52) umfaßt und die Auffangwanne (52) einen zu einer Entsorgungsöffnung (54) geneigten Boden (53) aufweist und in der Entsorgungsöffnung (54) ein gegen Federdruck nach innen öffnendes Ventil (55) angeordnet ist, das mit einem nach außen vorspringenden Betätigungsstift (56) versehen ist.

15. Raumfachwerkanordnung nach Anspruch 14, dadurch gekennzeichnet, daß mehrere Auffangwannen (52) oder eine Auffangwanne mit mehreren Kammern vorgesehen ist und daß jeder Auffangwanne oder jeder Kammer ein gesondertes Ventil (55) zugeordnet ist.

16. Raumfachwerkanordnung nach einem oder mehreren der Ansprüche 13 bis 15, dadurch gekennzeichnet, daß auf der unteren Stockwerkbühne (1) ein Palettenmagazin (17) angeordnet ist.

17. Raumfachwerkanordnung nach Anspruch 16, dadurch gekennzeichnet, daß das Palettenmagazin (17) zur Zwischenlagerung von Paletten (16), welche zur Aufnahme von Personenkraftfahrzeugen dienen, ein Rahmenteil aufweist, das den vorspringenden Betätigungsstift (56) des Ventils (55) in der Zwischenlagerungsposition der Palette (16) nach innen drückt und das Ventil (55) öffnet und daß unterhalb jeder Entsorgungsöffnung (54) der Auffangwanne (52) ein Trichter mit einer Rohrleitung angeordnet ist, die über einen Ölabscheider zu einem Sammelbehälter führt.

18. Raumfachwerkanordnung nach einem oder mehreren der Ansprüche 13 bis 17, dadurch gekennzeichnet, daß die Fahrplattform (21) eine Palettenverschiebevorrichtung mit Schlepprollen (70, 80) umfaßt, die in Kupplungstaschen (75, 85) der Paletten (16) eingreifen, wobei die Schlepprollen (70, 80) an den Enden von Mitnehmergestängen angeordnet sind, die über zwei mit einem Antrieb (62, 63, 64) versehene Kettengetriebe (65, 66, 67, 68) bewegbar sind und die Mitnehmergestänge als Hebel (69, 89) ausgeführt sind, die einerseits verschiebbar in an der Fahrplattform (21) an vertikalen Achsen (72) angelenkten Schub- und Drehgelenken (71, 81) gelagert sind und andererseits jeweils an einer Kette (68) des Kettengetriebes (65, 66, 67, 68) an einem Drehgelenk (73, 83) angelenkt sind, wobei die Führungsbahn jeder Kette (68) einen krummlinigen Abschnitt aufweist, auf dem das Einkuppeln und Auskuppeln der Schlepprollen (70, 80) in die bzw. aus den Kupplungstaschen (75, 85) der Paletten (16) erfolgt, und einen geradlinigen, parallel zur Verschieberichtung der Paletten (16) verlaufenden Abschnitt aufweist, auf dem die eingekuppelte Palette (16) verschoben wird.

19. Raumfachwerkanordnung nach Anspruch 18, dadurch gekennzeichnet, daß auf jeder Stirnseite der Fahrplattform (21) ein Mitnehmergestänge mit einem Hebel (69) vorhanden ist, der verschiebbar in einem an der Fahrplattform (21) an einer vertikalen Achse (72) angelenkten Schub- und Drehgelenk (71) gelagert ist.

20. Raumfachwerkanordnung nach Anspruch 18, dadurch gekennzeichnet, daß auf jeder Stirnseite der Fahrplattform (21) zwei Mitnehmergestänge mit zwei Hebeln (69, 89) vorhanden sind, die verschiebbar in zwei an der Fahrplattform (21) an vertikalen Achsen (72) angelenkten Schub- und Drehgelenken (71, 81) gelagert sind, wobei die beiden Hebel (69, 89) und die beiden Schub- und Drehgelenke (71, 81) in unterschiedlicher Höhe gelagert sind.

## Claims

1. Foldable, multistorey three-dimensional framework composed of at least one frame tower (14, 15) with storey platforms (1) for storage of goods, especially for parking cars, wherein the storey platforms (1) are connected together by articulated vertical rods (4) and comprise supporting arms (5, 6), which carry at their free ends swivel joints (2, 3) for the vertical rods (4), and wherein coupling devices (7) are disposed at the two ends of the vertical rods (4), characterized in that the supporting arms (5, 6) of the storey platforms (1) project obliquely upwards and downwards from the plane of the platform and that the pivot axes of the swivel joints (2, 3) are disposed at a distance from the ends of the vertical rods (4) and that the coupling devices (7) at the one ends of the vertical rods (4) lie in the plane of the platform in the coupled state.

2. Three-dimensional framework according to Claim 1, characterized in that the coupling devices (7) are each constructed as a screw expanding coupling, which consists of a coupling pin (12), which is journalled longitudinally adjustable in a thread at the one end of a vertical rod (4) and bears as a journal (B) in a fitting bore (C) at the other end of a further, adjoining vertical rod (4).

3. Three-dimensional framework according to Claim 1 or 2, characterized in that the coupling devices (7) are each constructed as a turnbuckle, which is journalled longitudinally adjustable against a stop on the one end of a vertical rod and can be secured by means of a thread on the other end of a further, adjoining vertical rod.

4. Three-dimensional framework according to one or more of Claims 1 to 3, characterized in that, between the storey platforms (1), diagonal stiffeners (9) are disposed, which are each articulated to one storey platform (1) by swivel joints (10) and are connected to the adjacent storey platform (1) by connecting pieces (11).

5. Three-dimensional framework according to one or more of Claims 1 to 4, characterized in that, between each two vertical rods (4) connecting together two adjacent storey platforms (1), a stiffening truss (8) consisting of two horizontal stiffening rods and one diagonal stiffening rod is disposed.

6. Three-dimensional framework according to one or more of Claims 1 to 5, characterized in that the three-dimensional framework comprises a lift mechanism (19), disposed alongside a framework tower (14) or between two framework towers (14, 15), which mechanism comprises a travelling platform (21), at least one counterweight (26, 27), two chain assemblies (22, 23; 24, 25), carrying the travelling platform (21) at each of its narrow sides and the counterweight or counterweights (26, 27), which (chain assemblies) are guided over upper chain wheels (28, 29, 30, 31, 32, 33, 34, 35), and two cables (41, 42, 45, 46) which can raise and lower the travelling platform (21) and the counterweight or counterweights (26, 27) via lower cable sheaves and hoisting drums (43, 44), and also a winch device.

7. Three-dimensional framework according to Claim 6, characterized in that each chain assembly (22, 23, 24, 25) consists of a principal chain (22, 24) and a safety chain (23, 25) parallel thereto, the ends of which are attached to a swing beam (36), the pivot point (37) of the swing beam (36) being situated off-centre between the fixing points for the chain ends (22, 23; 24, 25), and that the swing beam (36) is connected to a position sensor (39) of a control and alarm device.

8. Three-dimensional framework according to Claim 6 or 7, characterized in that the upper chain wheels (28, 29, 32, 33), constituting a common axis of rotation, are coupled together by a synchronisation shaft (40).

9. Three-dimensional framework according to one or more of Claims 6 to 8, characterized in that the ends nearest the hoisting drum of the cable pairs (41, 45; 42, 46), leading to the travelling platform (21) on the one hand and the counterweight or weights (26, 27) on the other hand, are each permanently connected to the associated hoisting drum (43; 44) and that the cables (41, 45; 42, 46) are wound in opposite senses around the relevant hoisting drum (43; 44) in such a manner that, when the drums (43; 44) revolve, the cables (41, 42) leading to the travelling platform (21) are unreeled, while the cables (45, 46) leading to the counterweight or counterweights (26, 27) are reeled up and vice versa.

10. Three-dimensional framework according to Claim 9, characterized in that the hoisting drums (43; 44) have a grooved profile for guiding the cables (41, 45; 42, 46) and that the hoisting drums (43; 44) are mounted torsionally keyed but axially displaceable on a shaft (47).

11. Three-dimensional framework according to Claim 10, characterized in that each cable (41, 45; 42, 46) leading to the hoisting drums (43; 44) is stabilized by two guide rollers (49, 50) disposed in the vicinity of the hoisting drums (43; 44).

12. Three-dimensional framework according to one or more of Claims 9 to 11, characterized in that the hoisting drums (43; 44) are driven by two mutually synchronized drives or by a common drive, mechanically coupled to both hoisting drums (43; 44).

13. Three-dimensional framework according to one or more of Claims 6 to 12, characterized in that pallets (16) are provided, on which the stored goods can be transferred horizontally from the travelling platform (21) to the storey platforms (1) and vice versa, and that the pallets (16) or the storey platforms (1) and the travelling platform (21) comprise transport rollers (76, 78).

14. Three-dimensional framework according to Claim 13, characterized in that pallets (16), for receiving passenger cars, comprise a device for collecting and disposing of dripping liquid, the device comprising a sieve plate (51) and at least one collecting tray (52), disposed beneath the sieve plate (51), and the collecting tray (52) comprising a floor (53) inclined towards a discharge opening (54), and a valve (55) opening inwards against spring pressure being disposed in the discharge opening (54), which valve is provided with an outwardly projecting actuating pin (56).

15. Three-dimensional framework according to Claim 14, characterized in that several collecting trays (52) or one collecting tray having several chambers are provided and that a separate valve (55) is associated with each collecting tray or chamber.

16. Three-dimensional framework according to one or more of Claims 13 to 15, characterized in that a pallet magazine (17) is disposed on the lowest storey platform (1).

17. Three-dimensional framework according to Claim 16, characterized in that the pallet magazine (17) possesses, for the temporary storage of pallets (16) serving for receiving passenger cars, a frame portion which presses inwards the projecting actuating pin (56) of the valve (55) in the temporary storage position of the pallet (16) and opens the valve (55), and that beneath each discharge opening (54) of the collecting tray (52) a funnel is disposed with a pipe which leads via an oil separator to a collecting vessel.

18. Three dimensional framework according to one or more of Claims 13 to 17, characterized in that the travelling platform (21) possesses a pallet displacement device comprising towing rollers (70, 80), which engage into coupling pockets (75, 85) of the pallets (16), the towing rollers (70, 80) being disposed at the ends of entraining linkages, which can be moved by two chain drives (65, 66, 67, 68) provided with a drive (62, 63, 64), and the entraining linkages being constructed as levers (69, 89), which on the one hand are displaceably mounted in sliding and rotating joints (71, 81) mounted on the travelling platform (21) on vertical axes (31), and on the other hand are each articulated to a chain (68) of the chain drive (65, 66, 67, 68) at a swivel joint (73, 83), the guide track of each chain (68) having a curved portion, on which the coupling up and uncoupling of the towing rollers (70, 80) into and out of the coupling pockets (75, 85) of the pallets (16) takes place, and a straight portion, running parallel to the displacement direction of the pallets (16), on which the coupled-up pallet (16) is displaced.

19. Three-dimensional framework according to Claim 18, characterized in that, on each end face of the travelling platform (21), an entraining linkage with a lever (69) is provided, which is mounted displaceably in a sliding and rotating joint (71) articulated on the travelling platform (21) on a vertical axis (72).

20. Three-dimensional framework according to Claim 18, characterized in that, at each end face of the travelling platform (21), two entraining linkages comprising two levers (69, 89) are present, which are mounted displaceably in two sliding and rotating joints (71, 81), articulated on the travelling platform (21) on vertical axes (72), the two levers (69, 89) and the two sliding and rotating joints (71, 81) being mounted at different heights.

## Revendications

1. Système à treillis tridimensionnel pliable à plusieurs étages à partir d'au moins une tour en treillis tridimensionnel (14, 15) avec plates-formes (1) de réception de marchandises à stocker, en particulier pour garer des véhicules automobiles de particuliers, les plates-formes (1) étant reliées par des barres verticales (4) articulées et comprenant des bras de support (5, 6), qui portent à leurs extrémités libres des articulations à charnière (2, 3) pour les barres verticales (4), et aux deux extrémités des barres verticales (4) étant prévus des dispositifs d'accouplement (7), caractérisé en ce que les bras de support (5, 6) des plates-formes (1) sortent en biais des plans des plates-formes vers le haut et vers le bas, en ce que les axes des articulations à charnière (2, 3) sont espacés des extrémités des barres verticales (4), et en ce que les dispositifs d'accouplement (7) se trouvent, à l'état couplé, dans le plan des plates-formes aux premières extrémités des barres verticales (4).

2. Système à treillis tridimensionnel suivant la revendication 1, caractérisé en ce que les dispositifs d'accouplement (7) sont chaque fois réalisés sous forme d'accouplement à écartement à vis qui comporte un boulon d'accouplement (12) qui est logé et réglable longitudinalement dans la première extrémité d'un barre verticale (4) dans un filetage et s'appuie sous forme d'un tenon (B) dans un trou d'ajustement (C) à l'autre extrémité d'une autre barre verticale (4) délimiteuse.

3. Système à treillis tridimensionnel suivant la revendication 1 ou 2, caractérisé en ce que les dispositifs d'accouplement (7) sont chaque fois réalisés sous forme d'un manchon tendeur à vis qui est logé et réglable longitudinalement dans la première extrémité d'une barre verticale contre une butée et, au moyen d'un filetage, est fixable sur l'autre extrémité d'une autre barre verticale délimiteuse.

4. Système à treillis tridimensionnel suivant l'une ou plusieurs des revendications 1 à 3, caractérisé en ce qu'entre les étages des plates-formes (1), sont prévus des étais (9) montés en diagonale qui, à chaque fois, sont articulés par charnière à un étage de plate-forme (1) et sont reliés avec l'étage de plate-forme voisin (1) par des raccords (11).

5. Système à treillis tridimensionnel suivant l'une ou plusieurs des revendications 1 à 4, caractérisé en ce qu'à chaque fois, entre deux barres verticales (4) reliant deux plates-formes voisines (1), est prévu un treillis de renfort (8) fait de deux barres de renfort horizontales et d'une barre de renfort placée en diagonale.

6. Système à treillis tridimensionnel suivant l'une ou plusieurs des revendications 1 à 5, caractérisé en ce que le treillis tridimensionnel (14) comprend un dispositif de levage d'ascenseur (19) prévu à côté d'une tour en treillis tridimensionnel (14) ou entre deux tours en treillis tridimensionnel (14, 15), qui comporte une plate-forme de voiture (21), au moins un contre-poids (26, 27), deux dispositifs à chaînes (22, 23; 24, 25) supportant respectivement la plate-forme de voiture (21) par son petit côté et le contre-poids ou les contre-poids (26, 27), qui sont entraînés par des roues dentées supérieures (28, 29, 30, 31, 32, 33, 34, 35), deux câbles (41, 42, 45, 46) pouvant faire monter et descendre la plate-forme (21) et le contre-poids ou les contre-poids (26, 27) par des poulies et des tambours (43, 44), ainsi qu'un dispositif à treuil.

7. Système à treillis tridimensionnel suivant la revendication 6, caractérisé en ce que chaque dispositif à chaîne (22, 23, 24, 25) est prévu sous la forme d'une chaîne principale (22, 24) et d'une chaîne de sécurité (23, 25) parallèle à celle-ci, dont les extrémité sont fixées à un levier oscillant (36), le point de rotation (37) du levier oscillant (36) se trouvant excentré entre les points de fixation avec les extrémités de chaînes (22, 23; 24, 25) et en ce que le levier oscillant (36) est relié à un capteur de position (39) d'un appareil de commande et d'alarme.

8. Système à treillis tridimensionnel suivant la revendication 6, caractérisé en ce que les roues dentées supérieures (28, 29, 32, 33) forment un axe de rotation commun et sont accouplées par un arbre de synchronisation (40).

9. Système à treillis tridimensionnel suivant l'une ou plusieurs des revendications 6 à 8, caractérisé en ce que les extrémités, côté tambour, des paires de câbles (41, 45; 42, 46) entraînant, d'une part, la plate-forme de voiture (21) et, d'autre part, le contre-poids ou les contre-poids (26, 27) sont respectivement reliés solidement au tambour associé (443; 44) et en ce que les câbles (41, 45; 42, 46) sont enroulés en sens inverse autour des tambours respectifs (43; 44) de façon qu'en faisant tourner les tambours (43; 44), les câbles (41, 42) entraînant la plate-forme (21) soient déroulés tandis que les câbles (45, 46) entraînant le contre-poids ou les contre-poids (45, 46) soient renvidés et inversés.

10. Système à treillis tridimensionnel suivant la revendication 9, caractérisé en ce que les tambours (43; 44) présentent un profil à gorge pour l'entraînement des câbles (41, 45; 42, 46) et en ce que les tambours (43; 44) sont fixes en rotation sur un arbre (47) mais peuvent être décalés axialement.

11. Système à treillis tridimensionnel suivant la revendication 10, caractérisé en ce que chaque câble (41, 45; 42, 46) entraînant les tambours (43; 44) est stabilisé par deux roulettes de guidage (49, 50) prévues près des tambours (43; 44).

12. Système à treillis tridimensionnel suivant l'une ou plusieurs des revendications 9 à 11, caractérisé en ce que les tambours (43; 44) sont entraînés par deux dispositifs de commande synchronisés l'un avec l'autre, ou par un dispositif de commande commun couplé mécaniquement aux deux tambours (43; 44).

13. Système à treillis tridimensionnel suivant l'une ou plusieurs des revendications 6 à 12, caractérisé en ce que sont prévues des palettes (16) sur lesquelles la marchandise en dépôt peut être déplacée horizontalement de la plate-forme de voiture (21) aux plates-formes (1) et réciproquement, et en ce que les palettes (16) ou les plates-formes (1) et la plate-forme de voiture comportent des galets de roulement (76, 78).

14. Système à treillis tridimensionnel suivant la revendication 13, caractérisé en ce que les palettes (16) comportent, pour la réception de véhicules automobiles particuliers, un dispositif pour collecter et dépolluer le fluide qui s'égoutte, le dispositif comprenant une plaque perforée (51) et au moins une cuve en pente (52) qui est disposée sous la plaque perforée (51) et qui comporte un fond (53) incliné vers une ouverture (54) de dépollution et, dans l'ouverture (54) de dépollution, une soupape (55) qui s'ouvre vers l'intérieur contre la pression d'un ressort et qui est pourvue d'une cheville d'actionnement (56) en saillie vers l'extérieur.

15. Système à treillis tridimensionnel suivant la revendication 14, caractérisé en ce que plusieurs cuves en pente (52) ou une cuve en pente avec plusieurs chambres sont prévues et en ce que chaque cuve en pente ou chaque chambre est associée à une soupape particulière (55).

16. Système à treillis tridimensionnel suivant l'une ou plusieurs des revendications 13 à 15, caractérisé en ce que, sur les plates-formes (1) inférieures, est prévu un magasin de palettes (17).

17. Système à treillis tridimensionnel suivant la revendication 16, caractérisé en ce que le magasin de palettes (17) comporte, pour le stockage intermédiaire de palettes (16) qui servent pour la réception de véhicules automobiles particuliers, une partie de cadre qui pousse vers l'intérieur la cheville d'actionnement (56) en saillie de la soupape (55) dans la position de stockage intermédiaire de la palette (16) et ouvre la soupape (55), et en ce que, sous chaque ouverture de dépollution (54) de la cuve en pente (52), est prévu un entonnoir avec un conducteur en tube qui guide à un récipient collecteur par un séparateur d'huile.

18. Système à treillis tridimensionnel suivant l'une ou plusieurs des revendications 13 à 17, caractérisé en ce que la plate-forme de voiture (21) comprend un dispositif manipulateur de palette avec des galets fous (70, 80) qui accrochent la palette (16) dans des poches de couplage (75, 85), les galets fous (70, 80) étant prévus aux extrémités de tringles d'entraînement qui peuvent être déplacées par deux engrenages à chaîne (65, 66, 67, 68) munis d'un moteur (62, 63, 64) et les tringles d'entraînement sont réalisées sous forme de leviers qui sont portés et, d'une part, mobiles dans des joints à glissière et des articulations à charnière (71, 81) articulées sur la plate-forme de voiture (21) sur des axes verticaux (72), et sont articulés, d'autre part, respectivement sur une chaîne (68) de l'engrenage à chaînes (65, 66, 67, 68) sur une articulation à charnière (73, 83), le chemin de guidage de chaque chaîne (68) comportant un segment curviligne sur lequel ont lieu l'accouplement et le désaccouplement des galets fous (70, 80) dans la ou hors des poches de couplage (75, 85) la palette (16), et un segment droit parallèle à la direction de décalage de la palette (16) sur lequel est décalée la palette accouplée (16).

19. Système à treillis tridimensionnel suivant la revendication 18, caractérisé en ce que, sur chaque côté frontal de la plate-forme de voiture (21), est prévue une barre d'entraînement comportant un levier (69) qui est logé et peut se déplacer dans des joints à glissière et des articulations à charnière (71) articulés à la plate-forme de voiture (21) sur un axe vertical (72).

20. Système à treillis tridimensionnel suivant la revendication 18, caractérisé en ce que, sur chaque côté frontal de la plate-forme de voiture (21), sont prévues deux barres d'entraînement comportant deux leviers (69, 89) qui sont logés et peuvent se déplacer dans deux joints à glissière et des articulations à charnière (71, 81), les deux leviers (69, 89) et les deux joints à glissière et articulations à charnière (71, 81) étant situés à des hauteurs différentes.
